# EUROPÄISCHE PATENTSCHRIFT

(11) **EP 1 249 620 B1**
(45) Veröffentlichungstag und Bekanntmachung des Hinweises auf die Patenterteilung: **12.05.2004**
(21) Anmeldenummer: 02006141.2
(22) Anmeldetag: 19.03.2002
(51) Int. Cl.: F15B 15/28

(54) **Positionsensor für Linearantrieb**
Position sensor for linear actuator
Capteur de position pour actionneur linéaire

(30) Priorität: 10.04.2001 DE 20106298 U
(43) Veröffentlichungstag der Anmeldung: 16.10.2002
(73) Patentinhaber: FESTO AG & Co, 73734 Esslingen (DE)
(72) Erfinder: Demuth, Stephan, 71726 Benningen (DE); Gräff, Uwe, 73760 Ostfildern (DE)
(74) Vertreter: Abel, Martin, Dipl.-Ing.

(56) Entgegenhaltungen:
- EP-A- 0 095 267
- EP-A- 0 985 831
- FR-A- 2 794 236
- PATENT ABSTRACTS OF JAPAN vol. 015, no. 015 (P-1151), 11. Januar 1991 (1991-01-11) -& JP 02 259403 A (KUBOTA LTD), 22. Oktober 1990 (1990-10-22)

## Beschreibung

Die Erfindung betrifft einen Linearantrieb, mit einem Gehäuse, das ein rohrförmiges Mittelteil und zwei stirnseitig daran angeordnete Gehäusedeckel enthält, mit im Gehäuse angeordneten Positionserfassungsmitteln und mit einer im Bereich mindestens eines Gehäusedeckels platzierten, in Baueinheit mit den Positionserfassungsmitteln ausgebildeten elektromechanischen Anschlusseinrichtung zum lösbaren Anschließen einer von seitlich außen her an eine seitwärts orientierte Außenfläche des Gehäusedeckels herangeführten elektrischen Leiteranordnung an die Positionserfassungsmittel, wobei die elektromechanische Anschlusseinrichtung ohne Überstand bezüglich der seitwärts orientierten Außenfläche vollständig versenkt in einer zu dieser Außenfläche hin offenen Aufnahmevertiefung des Gehäusedeckels untergebracht ist.

Ein aus der FR-A-2794236 bekannter fluidbetätigter Linearantrieb dieser Art enthält ein längliches Gehäuse mit stirnseitig angeordneten Gehäusedeckeln und einem im Gehäuse untergebrachten Kolben, der durch Fluidbeaufschlagung zu einer Linearbewegung veranlasst werden kann. Die Linearbewegung lässt sich an einem Kraftabgriffsteil von außen her abgreifen, um einen beliebigen Gegenstand zu bewegen. Zur Erfassung einer oder mehrerer Positionen des Kolbens ist der Linearantrieb mit Positionserfassungsmitteln ausgestattet, die über eine in Kabelform ausgeführte elektrische Leiteranordnung mit einer externen elektronischen Auswerteeinrichtung verbunden werden können. Hierzu ist an den Positionserfassungsmitteln eine zentral in den Gehäusedeckel eintauchende elektromechanische Anschlusseinrichtung vorgesehen, die vertieft in einer zur seitwärts orientierten Außenoberfläche des Gehäusedeckels offenen Aufnahmevertiefung zu liegen kommt, in die ein mit der elektrischen Leiteranordnung versehener Stecker eingesteckt werden kann.

Bei einem aus dem deutschen Gebrauchsmuster DE-U-20014353 bekannten Linearantrieb sind die Positionserfassungsmittel in der Wandung des Gehäuses des Linearantriebes untergebracht. Die elektrische Kontaktierung erfolgt von der Seite des Linearantriebes her im Bereich eines Gehäusedeckels, aus dem eine mit den Positionserfassungsmitteln verbundene Anschlusseinheit herausragt.

Es ist die Aufgabe der vorliegenden Erfindung, einen Linearantrieb zu schaffen, der über kompakte Abmessungen verfügt und sehr reinigungsfreundlich ist.

Zur Lösung dieser Aufgabe ist vorgesehen, dass sich die elektromechanische Anschlusseinrichtung im Bereich der seitwärts orientierten Außenfläche des Gehäusedeckels befindet, wobei sie bündig mit dieser seitlichen Außenfläche angeordnet ist, und dass die Positionserfassungsmittel ausgehend vom Gehäusedeckel in eine Aufnahmevertiefung in der Wandung des Mittelteils eingesteckt sind.

Die elektromechanische Anschlusseinrichtung ist somit weiterhin komplett in den Gehäusedeckel eingelassen, sodass die Querabmessungen des Linearantriebes kompakt bleiben. Darüber hinaus wird aber auch die Reinigungsfreundlichkeit verbessert, sodass der Linearantrieb für Einsätze in der Lebensmittelindustrie gut geeignet ist.

Vorteilhafte Weiterbildungen der Erfindung gehen aus den Unteransprüchen hervor.

Die elektromechanische Anschlusseinrichtung ist für die elektrische Kontaktierung eines mit der elektrischen Leiteranordnung verbundenen Anschlussteiles zweckmäßigerweise mit Steckkontakten ausgestattet. Die Steckkontakte sind vorzugsweise als Steckstifte ausgebildet, wobei das anzuschließende Anschlussteil buchsenartig ausgeführt ist.

Die zur mechanischen Fixierung eines mit der elektrischen Leiteranordnung verbundenen Anschlussteils dienenden Mittel der elektromechanischen Anschlusseinrichtung enthalten vorzugsweise ein Schraubgewinde, wobei eine besonders zweckmäßige Bauform ein Innengewinde vorsieht. Letzteres lässt sich besonders einfach in den Gehäusedeckel integrieren. Auch Gewindegrößen kleiner als M8 sind auf diese Weise relativ einfach realisierbar, beispielsweise M6-Gewinde.

Die Positionserfassungsmittel können beispielsweise von einem Positionssensor gebildet sein. Möglich wäre auch eine Ausgestaltung als Wegmesssystem.

Vorzugsweise handelt es sich bei dem Linearantrieb um einen fluidbetätigten Linearantrieb, wobei im Gehäuse ein durch Fluidkraft verstellbarer Kolben angeordnet ist. Der Kolben ist mit Betätigungsmitteln ausgestattet, die in der Lage sind, die Positionserfassungsmittel berührungslos zu betätigen.

Nachfolgend wird die Erfindung anhand der beiliegenden Zeichnung näher erläutert. In dieser zeigen:
- Fig. 1: eine schematische Darstellung des erfindungsgemäßen Linearantriebes in einer Seitenansicht und
- Fig. 2: einen Endbereich des Linearantriebes aus Fig. 1 im Längsschnitt gemäß Schnittlinie II-II.

Aus der Zeichnung geht ein fluidbetätigter Linearantrieb 1 hervor, der ein längliches Gehäuse 2 aufweist, welches ein rohrförmiges Mittelteil 3 und zwei stirnseitig an dem Mittelteil 3 angeordnete Gehäusedeckel 4, 5 enthält.

Im Innern des Gehäuses 2 befindet sich ein in Richtung der Längsachse 6 des Gehäuses 2 verlaufender Kolbenaufnahmeraum 7. Er wird seitlich vom Mittelteil 3 und stirnseitig von den beiden Gehäusedeckeln 4, 5 begrenzt.

Der Kolbenaufnahmeraum 7 wird von einem in ihm angeordneten verschiebbaren Kolben 8 axial in zwei Arbeitsräume 9, 10 unterteilt. Jeder Arbeitsraum steht mit einem im benachbarten Gehäusedeckel 4, 5 verlaufenden Fluidkanal 12, 13 in Verbindung, über den Druckluft oder ein sonstiges fluidisches Betätigungsmedium eingespeist oder abgeführt werden kann, um den Kolben 8 zu einer Linearbewegung in die eine oder andere Richtung zu veranlassen.

Die Linearbewegung des Kolbens 8 kann außerhalb des Gehäuses 2 an einem mit dem Kolben 8 bewegungsgekoppelten Kraftabgriffsglied 14 abgegriffen werden. Auf diese Weise kann ein beliebiges Bauteil bewegt und/oder positioniert werden. Der Linearantrieb 1 des Ausführungsbeispiels ist ein Arbeitszylinder, wobei das Kraftabgriffsglied 14 als mit dem Kolben 8 fest verbundene Kolbenstange ausgebildet ist, die zumindest einen der Gehäusedeckel 4 unter Abdichtung verschiebbar geführt nach außen hin durchsetzt. Eine am Gehäusedeckel 4 angeordnete Führungseinrichtung und Abdichteinrichtung sind schematisch bei 15 angedeutet.

Der Linearantrieb ist mit Positionserfassungsmitteln 16 ausgestattet, die in der Lage sind, eine oder mehrere Axialpositionen des Kolbens 8 zu erfassen. Beim Ausführungsbeispiel sind derartige Positionserfassungsmittel 16 zweifach vorhanden und jeweils einem Gehäusedeckel 4, 5 zugeordnet, wobei sie ausgebildet sind, um die dem betreffenden Gehäusedeckel 4, 5 zugeordnete Endlage des Kolbens 8 zu detektieren. Alternativ könnten die Positionserfassungsmittel 16 aber auch so ausgebildet sein, dass sie jeweils mehrere Axialpositionen des Kolbens 8 erfassen können, wobei es sich insbesondere um eine Ausgestaltung als Wegmesssystem handeln kann, mit dem, zumindest entlang einer gewissen Wegstrecke, jede Momentanposition des Kolbens 8 detektiert werden kann.

Die weitere Beschreibung der Erfindung erfolgt anhand der dem vom Kraftabgriffsglied 14 durchsetzten Gehäusedeckel 4 zugeordneten Positionserfassungsmittel 16, wobei die dem entgegengesetzten Gehäusedeckel 5 zugeordneten Positionserfassungsmittel 16 vergleichbar ausgebildet und angeordnet sind.

Es wäre im Übrigen ohne weitere möglich, Positionserfassungsmittel 16 lediglich im Bereich eines Gehäusedeckels 4, 5 anzuordnen.

Die Positionserfassungsmittel 16 sind vollständig im Innern des Gehäuses 2 untergebracht. Beim Ausführungsbeispiel sind sie von einem stabförmigen Positionssensor gebildet, der von der dem Gehäusedeckel 4 zugewandten Stirnseite des Mittelteils 3 her in eine Aufnahmevertiefung 17 dieses Mittelteils 3 eingesteckt ist.

Die Positionserfassungsmittel 16 enthalten beim Ausführungsbeispiel im Einzelnen ein stabähnliches Gehäuse mit darin untergebrachten Detektionsmitteln, die in der Zeichnung nicht näher dargestellt sind. Die Detektionsmittel können von am Kolben 8 angeordneten Betätigungsmitteln 18 berührungslos betätigt werden, insbesondere wenn letztere in eine den Detektionsmitteln radial innerhalb gegenüberliegende Position gelangen.

Die Betätigungsmittel 18 beim Ausführungsbeispiel bestehen aus einem permanentmagnetischen Ringelement, wobei die Detektionsmittel einen so genannten Reed-Schalter bilden, der durch die Magnetkraft betätigt wird. Es sind allerdings auch andere Ausgestaltungen der Positionserfassungsmittel 16 und der Betätigungsmittel 18 möglich.

Bei Betätigung der Positionserfassungsmittel 16 werden ein oder mehrere Sensorsignale erzeugt, die über eine elektrische Leiteranordnung 22 einer nicht näher dargestellten elektronischen Auswerteeinheit zugeführt werden. Die elektrische Leiteranordnung 22 enthält einen oder mehrere elektrische Leiter - beim Ausführungsbeispiel zwei Stück - und ist insbesondere kabelartig ausgebildet. In Fig. 1 ist ein Endbereich der elektrischen Leiteranordnung 22 sichtbar, an der ein elektromechanisches Anschlussteil 23 angeordnet ist.

Die Kontaktierung der elektrischen Leiteranordnung 22 mit den Positionserfassungsmitteln 16 bzw. deren Detektionsmitteln geschieht unter Vermittlung einer den Positionserfassungsmitteln 16 zugeordneten elektromechanischen Anschlusseinrichtung 24. Diese ist im Bereich der seitwärts orientierten Außenfläche 25 des Gehäusedeckels 4 platziert und so ausgebildet, dass die flexible elektrische Leiteranordnung 22 von der Seite des Linearantriebes 1 her daran lösbar angeschlossen werden kann. Das Anschließen erfolgt unter Vermittlung des Anschlussteils 23.

Ein wesentlicher Vorteil der beschriebenen Anordnung besteht darin, dass die elektromechanische Anschlusseinrichtung 24 ohne Überstand bezüglich der seitwärts orientierten Außenfläche 25 vollständig versenkt im Gehäusedeckel 4 untergebracht ist. Dabei ist ein flächenbündiger Einbau vorgesehen, was den Vorteil hat, dass keine Vertiefung entsteht, in der sich im späteren Betrieb, bei angeschlossenem Anschlussteil 23, Verunreinigungen absetzen könnten.

Die elektromechanische Anschlusseinrichtung 24 ist als Baueinheit mit den Positionserfassungsmitteln 16 ausgebildet. Daher kann eine gemeinsame, einheitliche Montage am Linearantrieb 1 erfolgen. Es ist insbesondere möglich, das Gehäuse der Positionserfassungsmittel 16 und das Gehäuse der elektromechanischen Anschlusseinrichtung 24 einstückig auszubilden.

Die elektromechanische Anschlusseinrichtung 24 ist in einer zur seitwärts orientierten Außenfläche 25 des Gehäusedeckels 4 hin offenen Aufnahmevertiefung 26 des Gehäusedeckels 4 untergebracht. Diese hat eine zum Mittelteil 3 hin weisende Öffnung 27, durch die die Positionserfassungsmittel 16 hindurchragen können.

Die elektromechanische Anschlusseinrichtung 24 verfügt beim Ausführungsbeispiel über ein in der Aufnahmevertiefung 26 sitzendes buchsenartiges Gehäuseteil 28, das am Innenumfang mit einem als Innengewinde ausgebildeten Schraubgewinde 32 ausgestattet ist. Im Vergleich zu einer Bauform mit einem Außengewinde ermöglicht die gewählte Ausgestaltung eine einfachere Herstellung und Montage mit sehr kompakten Abmessungen.

Das an der elektrischen Leiteranordnung 22 vorgesehene Anschlussteil 23 ist mit einem drehbaren Schraubelement 33 ausgestattet, das über ein Außengewinde verfügt, mit dem es in das Schraubgewinde 32 der Anschlusseinrichtung 24 von außen her einschraubbar ist, um die gewünschte mechanische Befestigung zu erhalten.

Für die elektrische Kontaktierung ist die in den Gehäusedeckel 4 integrierte Anschlusseinrichtung 24 mit innerhalb des Gehäuseteils 29 vorgesehenen Steckkontakten 34 ausgestattet, die mit am Anschlussteil 23 vorgesehenen Steckbuchsen 35 eine Steckverbindung eingehen können. Es versteht sich, dass die Anordnung stiftartiger Steckkontakte 34 und komplementärer Steckbuchsen 35 auch umgekehrt gewählt werden kann.

Das Anschließen des Anschlussteils 23 an die Anschlusseinrichtung 24 ist ein kombinierter Steck-Schraub-Vorgang. Die elektrische Verbindung wird durch einen Steckvorgang hergestellt, die mechanische Verbindung durch einen Schraubvorgang.

Anstelle der elektrischen Steckkontakte könnten alternativ auch Berührkontakte eingesetzt werden.

Die geschilderte Bauweise ermöglicht die Realisierung eines Schraubgewindes 32 der elektromechanischen Anschlusseinrichtung 24 mit Abmessungen kleiner als M8. Beispielsweise kann ein M6-Gewinde verwendet werden. Auf diese Weise besteht die Möglichkeit, auch relativ klein bauende Linearantriebe 1 mit der erfindungsgemäßen Anordnung auszustatten.

## Patentansprüche

1. Linearantrieb, mit einem Gehäuse (2), das ein rohrförmiges Mittelteil (3) und zwei stirnseitig daran angeordnete Gehäusedeckel (4, 5) enthält, mit im Gehäuse (2) angeordneten Positionserfassungsmitteln (16) und mit einer im Bereich mindestens eines Gehäusedeckels (4, 5) platzierten, in Baueinheit mit den Positionserfassungsmitteln (16) ausgebildeten elektromechanischen Anschlusseinrichtung (24) zum lösbaren Anschließen einer von seitlich außen her an eine seitwärts orientierte Außenfläche (25) des Gehäusedeckels (25) herangeführten elektrischen Leiteranordnung (22) an die Positionserfassungsmittel (16), wobei die elektromechanische Anschlusseinrichtung (24) ohne Überstand bezüglich der seitwärts orientierten Außenfläche (25) vollständig versenkt in einer zu dieser Außenfläche (25) hin offenen Aufnahmevertiefung (26) des Gehäusedeckels (4) untergebracht ist, **dadurch gekennzeichnet, dass** sich die elektromechanische Anschlusseinrichtung (24) im Bereich der seitwärts orientierten Außenfläche (25) des Gehäusedeckels (25) befindet, wobei sie bündig mit dieser seitlichen Außenfläche (25) angeordnet ist, und dass die Positionserfassungsmittel (16) ausgehend vom Gehäusedeckel (4, 5) in eine Aufnahmevertiefung (17) in der Wandung des Mittelteils (3) eingesteckt sind.

2. Linearantrieb nach Anspruch 1, **dadurch gekennzeichnet, dass** die elektromechanische Anschlusseinrichtung (24) über Steckkontakte (34) für die elektrische Kontaktierung eines mit der elektrischen Leiteranordnung (22) verbundenen Anschlussteils (23) verfügt.

3. Linearantrieb nach Anspruch 1 oder 2, **dadurch gekennzeichnet, dass** die elektromechanische Anschlusseinrichtung (24) über ein Schraubgewinde (32) für die mechanische Befestigung eines mit der elektrischen Leiteranordnung (22) verbundenen Anschlussteiles (32) verfügt.

4. Linearantrieb nach Anspruch 3, **dadurch gekennzeichnet; dass** das Schraubgewinde (32) ein Innengewinde ist.

5. Linearabtrieb nach Anspruch 3 oder 4, **dadurch gekennzeichnet, dass** das Schraubgewinde (32) ein kleiner als M8 ausgebildetes Gewinde ist, insbesondere ein M6-Gewinde.

6. Linearantrieb nach einem der Ansprüche 1 bis 5, **dadurch gekennzeichnet, dass** die Positionserfassungsmittel (16) von einem Positionssensor oder einem Wegemesssystem gebildet sind.

7. Linearantrieb nach einem der Ansprüche 1 bis 6, **dadurch gekennzeichnet, dass** im Gehäuse (2) ein Kolben (8) linear verschiebbar untergebracht ist, der Betätigungsmittel (18) zur Aktivierung der Positionserfassungsmittel (16) aufweist.

8. Linearantrieb nach einem der Ansprüche 1 bis 7, **gekennzeichnet durch** eine Ausgestaltung als fluidbetätigter Linearantrieb.

## Claims

1. Linear drive with a housing (2) containing a tubular centre section (3) and two housing covers (4, 5) arranged at the end faces, with position detecting means (16) mounted in the housing (2), and with an electro-mechanical connection device (24) forming a unit with the position detecting means (16), located in the area of at least one of the housing covers (4, 5) and provided for the releasable connection to the position detecting means (16) of an electrical conductor array (22) led from the outside to a sideways oriented outer surface (25) of the housing cover (25), wherein the electro-mechanical connection device (24) is accommodated, without overhanging the sideways oriented outer surface (25), completely recessed in a locating recess (26) of the housing cover (4) which is open towards this outer surface (25), **characterised in that** the electro-mechanical connection device (24) is located in the area of the sideways oriented outer surface (25) of the housing cover (25), wherein it is mounted flush with this side outer surface (25), and that the position detecting means (16) are inserted from the housing cover (4, 5) into a locating recess (17) in the wall of the centre section (3).

2. Linear drive according to claim 1, **characterised in that** the electro-mechanical connection device (24) has plug contacts (34) for the electrical contacting of a connection element (23) connected to the electrical conductor array (22).

3. Linear drive according to claim 1 or 2, **characterised in that** the electro-mechanical connection device (24) has a screw thread (32) for the mechanical fastening of a connection element (32) connected to the electrical conductor array (22).

4. Linear drive according to claim 3, **characterised in that** the screw thread (32) is an internal thread.

5. Linear drive according to claim 3 or 4, **characterised in that** the screw thread (32) is a thread smaller than M8, in particular an M6 thread.

6. Linear drive according to any of claims 1 to 5, **characterised in that** the position detecting means (16) are formed by a position sensor or a position measuring system.

7. Linear drive according to any of claims 1 to 6, **characterised in that** there is accommodated in the housing (2), with linear sliding capability, a piston (8) which has actuating means (18) for activating the position detecting means (16).

8. Linear drive according to any of claims 1 to 7, **characterised by** being designed as a fluid-actuated linear drive.

## Revendications

1. Dispositif d'entraînement linéaire comportant un boîtier (2) qui contient une partie centrale (3) de forme tubulaire et deux couvercles de boîtier (4, 5) disposés frontalement sur celle-ci, comportant des moyens de détection de position (16) disposés dans le boîtier (2) et comportant un dispositif de raccordement (24) électromécanique placé dans la zone d'au moins un couvercle de boîtier (4, 5) et réalisé en une unité de construction avec les moyens de détection de position (16), pour le raccordement séparable d'un ensemble de conducteurs électriques (22) amené latéralement de l'extérieur à une face extérieure (25) orientée vers le côté du couvercle de boîtier (25), aux moyens de détection de position (16), le dispositif de raccordement électromécanique (24) étant logé entièrement encastré, sans déborder de la face extérieure (25) orientée vers le côté, dans un renfoncement de réception (26) ouvert vers cette face extérieure (25), du couvercle de boîtier (4), **caractérisé en ce que** le dispositif de raccordement électromécanique (24) se trouve dans la zone de la face extérieure (25) orientée vers le côté, du couvercle de boîtier (25), et est disposé à fleur de cette face extérieure (25) latérale, et **en ce que** les moyens de détection de position (16), partant du couvercle de boîtier (4, 5), sont enfoncés dans un renfoncement de réception (17) de la paroi de la partie centrale (3).

2. Dispositif d'entraînement linéaire selon la revendication 1, **caractérisé en ce que** le dispositif de raccordement électromécanique (24) dispose de contacts à enfichage (34) pour la mise en contact électrique d'un élément de raccordement (23) relié à l'ensemble de conducteurs électriques(22).

3. Dispositif d'entraînement linéaire selon la revendication 1 ou 2, **caractérisé en ce que** le dispositif de raccordement électromécanique (24) dispose d'un filetage de vis (32) pour la fixation mécanique d'un élément de raccordement (32) relié à l'ensemble de conducteurs électriques (22).

4. Dispositif d'entraînement linéaire selon la revendication 3, **caractérisé en ce que** le filetage de vis (32) est un taraudage.

5. Dispositif d'entraînement linéaire selon la revendication 3 ou 4, **caractérisé en ce que** le filetage de vis (32) est un filetage réalisé inférieur à M8, en particulier un filetage M6.

6. Dispositif d'entraînement linéaire selon l'une des revendications 1 à 5, **caractérisé en ce que** les moyens de détection de position (16) sont formés par un capteur de position ou un système de mesure de distance.

7. Dispositif d'entraînement linéaire selon l'une des revendications 1 à 6, **caractérisé en ce que** dans le boîtier (2) est logé un piston (8) qui peut coulisser linéairement et qui comporte des moyens d'actionnement (18) pour l'activation des moyens de détection de position (16).

8. Dispositif d'entraînement linéaire selon l'une des revendications 1 à 7, **caractérisé par** une forme de réalisation en tant que dispositif d'entraînement linéaire actionné par fluide.
